# EUROPÄISCHE PATENTSCHRIFT

(11) **EP 0 641 579 B1**
(45) Veröffentlichungstag und Bekanntmachung des Hinweises auf die Patenterteilung: **03.06.1998**
(21) Anmeldenummer: 94810510.1
(22) Anmeldetag: 05.09.1994
(51) Int. Cl.: A63F 7/24

(54) **Spielfigur für ein Tischfussballspiel**
Toy figure for a table football game
Figurine pour jeu de football de table

(30) Priorität: 06.09.1993 CH 2634/93
(43) Veröffentlichungstag der Anmeldung: 08.03.1995
(73) Patentinhaber: G.S.G. Global Sports Games Establishment, FL-9460 Vaduz (LI)
(72) Erfinder: Hofmann, Willy, CH-8166 Niederwenigen (CH)
(74) Vertreter: Hug Interlizenz AG

(56) Entgegenhaltungen:
- CH-A- 261 408
- GB-A- 189 301
- GB-A- 733 424
- GB-A- 2 050 846
- GB-A- 2 209 958

## Beschreibung

### TECHNISCHES GEBIET

Die vorliegende Erfindung bezieht sich auf Spielzeuge. Sie betrifft eine Spielfigur für ein mit einem Ball spielbares Tischfussballspiel, welche Spielfigur einen scheibenförmigen, um eine Sockelachse rotationssymmetrischen Sockel zum Spielen des Balles mit einem Sockeldurchmesser und einer Sockelhöhe sowie eine Figur umfasst, wobei der Sockel auf seiner Unterseite durch eine ebene Sockelunterfläche mit einem Durchmesser und auf seiner Oberseite durch eine von einer Sockeloberkante berandeten Sockeloberfläche begrenzt ist, auf welcher Sockeloberfläche sich in Richtung der Sockelachse erstreckend die Figur angebracht ist, und wobei das Gewicht des Sockels durch das Sockelmaterial selbst gebildet wird, der Sockel aus einem Vollmaterial hergestellt ist, und der Sockel einstückig ausgeführt ist.

Eine solche Spielfigur ist z.B. aus der Britischen Patentschrift GB-PS-616,782 oder der GB-A-189 301 bekannt.

### STAND DER TECHNIK

Seit Jahren wird in zunehmendem Umfang in verschiedenen Ländern ein Tischfussballspiel gespielt, das dem herkömmlichen Feldfussball nachempfunden ist und einerseits hohe Anforderungen an die Geschicklichkeit der Spieler stellt, andererseits aber auch ein sehr variantenreiches und eine Vielzahl von speziellen Spielzügen erlaubendes Spiel ermöglicht.

Gespielt wird auf einer ebenen Spielfläche von Tischgrösse, auf der die weissen Linien eines Fussballfeldes eingezeichnet sind. An den Querseiten der Spielfläche sind Tore entsprechender Grösse vorgesehen. Ueblicherweise spielen 2 Personen gegeneinander, die jeweils 11 Spielfiguren, d.h. einen Torwart und 10 Feldspieler, zur Verfügung haben. Während der Torwart mittels einer unter der Torhinterwand hindurchgehenden Stange im Torraum verschoben werden kann, um geschossene Bälle abzuwehren, sind die Feldspieler grundsätzlich frei auf der Spielfläche beweglich.

Die Spielfiguren bestehen aus einer auf einem Sockel montierten Figur und bilden eine starre Einheit. Der (meist kugelförmige) Ball wird gespielt, indem eine Spielfigur mit dem Finger so vorwärts geschnippt wird, dass sie mit dem Sockel den Ball in der gewünschten Weise trifft. Durch eine besondere Ausgestaltung des Sockels bzw. der Spielfigur insgesamt und eine gezieltes Schnippen kann die Spielfigur auch gekrümmte Bahnen auf der Spielfläche zurücklegen oder Sprünge vollführen, so dass gegnerische Spielfiguren umspielt oder der Ball z.B. rückwärts geschlagen werden kann. Die Spielfigur führt dabei komplizierte taumelnde (präzessierende) Bewegungen aus, die sehr stark von ihrer Ausgestaltung, insbesondere den geometrischen Einzelheiten und der Masseverteilung, abhängen.

In der ersten der eingangs genannten Druckschriften aus den Anfangstagen des Tischfussballs sind Spielfiguren vorgeschlagen worden (Fig. 1 und 2), die einen massiven, im wesentlichen halbkugelförmigen Sockel aufweisen, auf dem eine aus Karton oder Zelluloid ausgeschnittene, flache Figur angebracht ist. Der Sockel besteht aus einem leichten Kunststoff und kann zusätzlich mit einem Gewicht beschwert werden. Er ist auf der Unterseite vorzugsweise leicht abgeflacht, wobei das Durchmesserverhältnis der entstehenden Sockelunterfläche zur Sockeloberfläche deutlich kleiner ist als 0,5.

Derartige Spielfiguren haben sich in der Praxis offenbar nicht durchsetzen können, weil sie aufgrund ihrer Gewichtsverteilung und ihrer Sockelgeometrie zwar sehr gut zur Ausführung von Taumelbewegungen geeignet sind, jedoch nicht über grössere Distanzen in einer geraden Linie gespielt werden können, was zu einer erheblichen Einschränkung der Spielmöglichkeiten führt. Insbesondere kann wegen der ungünstigen Massenverhältnisse nicht der notwendige Impuls auf den Ball übertragen werden.

In der zweiten der eingangs genannten Druckschriften (GB-A-189 301 wird eine Spielfigur beschrieben, die eine Sockel in Form einer flachen Scheibe aus Metall aufweist. Aufgrund der Schwere des Sockels und der ebenen und scharfkantigen Unterfläche kann diese Spielfigur praktisch nur über das Spielfeld rutschen, so dass die für das Spiel interessanten, komplizierten Kurven- und Taumelbewegungen nicht ausgeführt werden können.

Man ist deshalb im Zuge der Weiterentwicklung des Spieles dazu übergangen, anstelle der massiven Sockel halbschalenförmige Sockel vorzusehen, die oben mit einem die Figur tragenden Deckel verschlossen werden und in ihrem Inneren ein Zusatzgewicht in Form eines Metallringes oder einer Metallplatte tragen. Das Zusatzgewicht sorgt für einen tieferliegenden Schwerpunkt und stabilisiert die Bewegung der Spielfigur. Diese Beschwerung ist insbesondere auch deshalb notwendig, weil die auf dem Sockel angebrachten Figuren in ihrer lebensechten Ausgestaltung relativ viel Gewicht aufweisen und die Sockel auf der Unterseite meist entweder ganz rund oder nur mit einer relativ kleinen Auflagefläche ausgestattet sind. Erste Entwicklungen derartiger Spielfiguren mit Hohlsockel sind in den Druckschriften GB-PS-1 334 133, GB-PS-1 415 344, GB-PS-1 516 610, oder US-A-3,945,640 offenbart. Durchgesetzt haben sich im Nicht-Wettkampf-Bereich dann überwiegend Spielfiguren, wie sie z.B. in der US-A-4,211,408 beschrieben sind. Für Wettkämpfe müssen diese Figuren jedoch zusätzlich präpariert werden, um den höheren Anforderungen zu genügen.

Diese heutzutage fast ausschliesslich verwendeten Spielfiguren mit Hohlsockel, Zusatzgewicht und massiver Figur auf dem Sockel haben verschiedene Nachteile. Zum einen bestehen sie aus vergleichsweise vielen Einzelteilen, die nicht nur passgenau zusammengesetzt, sondern auch durch spezielle Vorkehrungen und Befestigungsmittel sicher miteinander verbunden werden müssen (eine Mehrzahl der verschiedenen zitierten Schriften beschäftigt sich deshalb auch mit dem Problem des Zusammenbaus). Zum anderen sind die geometrische Ausgestaltung von Sockel und Figur und die Gewichtsverteilung so beschaffen, dass anspruchsvolle und gezielte Spielzüge selbst für einen geübten Spieler nur unter Schwierigkeiten auszuführen sind. Dies liegt offenbar überwiegend daran, dass die Spielfiguren bei einer Verkippung aus der Normallage um kleine Winkel nur eine relativ geringe Rückstellkraft entwickeln und stark zum Pendeln neigen, d.h. erst nach einigen Hin- und Herkippbewegungen wieder ihre Ruhelage einnehmen oder gleich umfallen. Besonders ungünstig sind die Verhältnisse, wenn der Sockel auf seiner Unterseite nur wenig oder gar nicht abgeflacht ist.

### DARSTELLUNG DER ERFINDUNG

Es ist daher Aufgabe der Erfindung, eine Spielfigur zu schaffen, die hinsichtlich der Spielbarkeit auch hohen Anforderungen gerecht wird, und die zugleich einfach aufgebaut und leicht herzustellen ist.

Die Aufgabe wird bei einer Spielfigur der eingangs genannten Art dadurch gelöst, dass der Durchmesser der Sockelunterfläche zwischen 57 % und 76 %, vorzugsweise etwa 66 %, des Sockeldurchmessers beträgt.

Entgegen den bisherigen Gepflogenheiten geht die Erfindung nicht länger von einer Spielfigur mit dem problematischen Hohlsockel aus, sondern entwickelt den ursprünglichen Vollsockel weiter, indem auf der Unterseite des Sockels eine ebene Sockelunterfläche vorgesehen wird, die in ihrem Durchmesser relativ zum Sockeldurchmesser eine gewisse kritische Grenze überschreitet. Hierdurch kann überraschenderweise eine Spielfigur geschaffen werden, welche die positiven Eigenschaften des auf einem runden Sockel beruhenden "Steh-auf-Männchen"-Konzeptes mit den positiven Eigenschaften des auf einem flachen Scheibensockel beruhenden Spielscheiben-Konzeptes miteinander verbindet. Diese Spielfigur zeigt Spieleigenschaften, die qualitativ weit über das bisher Bekannte hinausgehen und vor allem dem erfahrenen Spieler eine optimale Kontrolle über den Ball und damit eine genau definierte und exakt umsetzbare Spielweise ermöglichen.

Eine erste bevorzugte Ausführungsform der erfindungsgemässen Spielfigur zeichnet sich dadurch aus, dass die Sockeloberkante nach Art einer Fase abgeschrägt ausgeführt ist und eine Breite aufweist, die zwischen 15 % und 40 %, vorzugsweise etwa 27 %, der Sockelhöhe ausmacht. Mit der abgeschrägten Sockeloberkante wird eine optimale Impulsübertragung zwischen der Spielfigur und dem gespielten Ball erreicht. Insbesondere wird die Stabilität der Figur nach der Impulsübertragung auf den Ball entscheidend verbessert.

Gemäss einer weiteren bevorzugten Ausführungsform ist der Sockel zwischen der Sockeloberkante und der Sockelunterfläche nach aussen durch eine umlaufende Sockelrundung begrenzt, deren Rundungsradius r vorzugsweise etwa 38 %, des Sockeldurchmessers beträgt. Diesist vor allem für den wettkampfmässigen Einsatz interessant, weil hiermit aufgrund der Rundung besonders variantenreiche Spielzüge möglich sind.

Eine weitere bevorzugte Ausführungsform der Erfindung ist dadurch gekennzeichnet, dass die Sockelhöhe zwischen 20 % und 27 %, vorzugsweise etwa 26,2 %, des Sockeldurchmessers beträgt, dass die Figur eine Höhe aufweist, welche zwischen 125 % und 180 %, vorzugsweise etwa 147 % des Sockeldurchmessers beträgt, und dass das Gewicht der Figur nicht mehr als 12,5 %, insbesondere zwischen 8 und 9 %, vom Gewicht des Sockels beträgt.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit den Figuren näher erläutert werden. Die einzige Figur zeigt in Frontal- und Seitenansicht (a bzw. b) eine bevorzugte Ausführungsform der Spielfigur nach der Erfindung.

### WEGE ZUR AUSFÜHRUNG DER ERFINDUNG

In der Figur ist eine besonders bevorzugte Ausführungsform einer Spielfigur nach der Erfindung in der Frontalansicht (a) und in der Seitenansicht (b) wiedergegeben. Die Spielfigur 1 besteht im wesentlichen aus einem scheibenförmigen, um eine Sockelachse rotationssymmetrischen Sockel 3 mit einem Sockeldurchmesser D1 und einer Sockelhöhe H1, und einer Figur 2. Der Sockel 3 ist auf seiner Unterseite durch eine kreisförmige ebene Sockelunterfläche 10 mit einem Durchmesser D2 begrenzt. Auf der Oberseite ist der Sockel 3 durch eine (vorzugsweise ebene und kreisförmige) Sockeloberfläche 7 begrenzt, die von einer umlaufenden Sockeloberkante 8 berandet wird, und auf der die Figur 2 befestigt ist.

Die Sockeloberkante 8 ist wichtig für die Impulsübertragung zwischen dem Sockel und dem Ball während des Stosses. Sie ist nach Art einer Fase abgeschrägt ausgeführt und weist eine Breite B3 auf, die zwischen 15 % und 40 % der Sockelhöhe H1 ausmacht, vorzugsweise jedoch 27 % der Sockelhöhe beträgt. Die Sockeloberkante 8 schliesst mit der Horizontalen einen Winkel w ein, der zwischen 40° und 80° liegt und vorzugsweise 61,5° beträgt. Zwischen der Sockeloberkante 8 und der Sockelunterfläche 10 ist der Sockel 3 nach aussen durch eine umlaufende Sockelrundung 11 begrenzt, deren Rundungsradius r vorzugsweise etwa 38 % des Sockeldurchmessers D1 beträgt.

Die Sockelrundung 11 kann oben direkt an die Sockeloberkante 8 anstossen. Besonders günstige Spieleigenschaften der Spielfigur 1 ergeben sich jedoch, wenn zwischen der Sockeloberkante 8 und der Sockelrundung 11 ein senkrecht stehender, umlaufender Sockelrand 9 vorgesehen ist, welcher eine Höhe H3 aufweist, die 3 % bis 30 %, vorzugsweise etwa 3,6 %, der Sockelhöhe H1 beträgt.

Entscheidend für die Spielbarkeit ist die Dimensionierung der Sockelunterfläche 10 im Vergleich zum Sockeldurchmesser D1. Erfindungsgemäss beträgt der Durchmesser D2 der Sockelunterfläche 10 zwischen 57 % und 76 % des Sockeldurchmessers D1 und beträgt optimalerweise etwa 0,66D1 (66 %). Mit diesen Durchmesserverhältnissen wird ein optimaler Kompromiss zwischen "flachem" und "rundem" Sockel erzielt. Weiterhin wichtig für die Spielbarkeit und besonders die Stabilität ist das Verhältnis von Sockeldurchmesser D1 zu Sockelhöhe H1. Hier werden für beide Varianten der Spielfigur günstige Ergebnisse erzielt, wenn die Sockelhöhe H1 zwischen 20 % und 27 %, vorzugsweise etwa 26,2 %, des Sockeldurchmessers D1 beträgt.

Der Sockel 3 ist vorzugsweise massiv ausgeführt und besteht aus einem Polystyrol PS (gemäss DIN 53 479) mit einer Dichte 1,05 g/cm³. Da die Spielfigur in ihren dynamischen Eigenschaften massgeblich von der Gewichtsverteilung zwischen Figur und Sockel und den geometrischen Abmessungen beider Teile abhängt, ist es auch wichtig, bestimmte Gewichts- und Grössenverhältnisse einzuhalten. Bei einem Sockel der angegebenen Art wird bevorzugt eine (stilisierte) Figur 2 verwendet, die eine Höhe H2 aufweist, welche zwischen 125 % und 180 %, vorzugsweise etwa 147 %, des Sockeldurchmessers D1 beträgt.

Die Figur 2 ist plattenförmig (mit einer Dicke T) und in ihrer Randkontur symmetrisch zu einer Mittelebene ausgebildet und auf dem Sockel 3 zentriert angeordnet. Sie weist in stilisierter Form einen Kopf 6, Schultern 5 mit einer Schulterbreite B1 und Beine 4 auf. Die Beine 4 enden mit einer Fussbreite B2 auf der Sockeloberfläche 7. Die Fussbreite B2 ist kleiner als die Schulterbreite B1. Die Randkontur zwischen den Beinen 4 und den Schultern 5 verläuft konkav. Diese Formgebung führt in der Praxis zu einer Dynamik der Spielfigur 1, die gerade bei den präzessierenden Bewegungen besonders gut kontrollierbar ist und damit die Spielbarkeit wesentlich verbessert. Darüber hinaus wird die Spielfigur bei der Impulsübertragung auf den Ball stabilisiert. Hierzu trägt gleichermassen bei, dass das Gewicht der Figur 2 nicht mehr als 12,5 %, insbesondere zwischen 8 und 9 %, vom Gewicht des Sockels 3 beträgt. Bewährt hat sich bei einem Sockel 3 aus Polystyrol der angegebenen Dichte, die Figur 2 aus Styropor mit einer Dichte von 60-150 g/dm³ oder einem vergleichbar leichten Material herzustellen. Die Figur 2 kann aufgrund ihrer stilisierten Form leicht bedruckt oder bemalt werden, um unterschiedlich gestaltete Trikots und damit leicht unterscheidbare Mannschaften zu realisieren. Im übrigen kann die Figur im Rahmen der Erfindung selbstverständlich auch anders, insbesondere abweichend von der Plattenform, gestaltet sein, sofern die Grössen- und Gewichtsverhältnisse eingehalten werden.

Bei den bisherigen Erläuterungen wurden die Abmessungen stets nur als Verhältniswerte angegeben. Der Zusammenhang zu absoluten Werten ergibt sich, wenn man die folgenden Standardabmessungen berücksichtigt, die vom Internationalen Verband für Tischfussball (FISTF) für die Spielfiguren vorgeschrieben werden:
- Sockeldurchmesser (D1):: 16 - 21 mm
- Sockelhöhe (H1):: 5 - 7 mm
- Figurenbreite an der breitesten Stelle:: 6 - 13 mm
- Figurendicke (T):: max. 6 mm
- Gewicht der ges. Spielfigur:: 1,4 - 2,8 g
- Höhe der ges. Spielfigur:: 27 - 39 mm

Die Spielfigur soll dabei einen runden, d.h. rotationssymmetrischen Sockel aufweisen; Figur und Sockel sollen fest miteinander verbunden sein. Gespielt wird mit einem hohlen, kugelförmigen Ball aus Kunststoff von 22 mm Durchmesser und einem Gewicht von 1,5 g.

Insgesamt ergibt sich mit der Erfindung eine Spielfigur, die einfach aufgebaut und leicht herzustellen ist, und die vor allem über besonders ausgeprägte, sehr gut kontrollierbare dynamische Spieleigenschaften verfügt.

### BEZEICHNUNGSLISTE

- 1: Spielfigur
- 2: Figur
- 3: Sockel
- 4: Beine
- 5: Schultern
- 6: Kopf
- 7: Sockeloberfläche
- 8: Sockeloberkante
- 9: Sockelrand
- 10: Sockelunterfläche
- 11: Sockelrundung
- 12: Fase
- B1: Schulterbreite
- B2: Fussbreite
- B3: Breite (Sockeloberkante)
- D1: Sockeldurchmesser
- D2: Durchmesser (Sockelunterfläche)
- H1: Sockelhöhe
- H2: Höhe (Figur)
- H3: Höhe (Sockelrand)
- r: Rundungsradius
- T: Dicke (Figur)
- w: Winkel (Sockeloberkante)

## Patentansprüche

1. Spielfigur für ein mit einem Ball spielbares Tischfussballspiel, welche Spielfigur (1) einen scheibenförmigen, um eine Sockelachse rotationssymmetrischen Sockel (3) zum Spielen des Balles mit einem Sockeldurchmesser (D1) und einer Sockelhöhe (H1) sowie eine Figur (2) umfasst, wobei der Sockel (3) auf seiner Unterseite durch eine ebene Sockelunterfläche (10) mit einem Durchmesser (D2) und auf seiner Oberseite durch eine von einer Sockeloberkante (8) berandeten Sockeloberfläche (7) begrenzt ist, auf welcher Sockeloberfläche (7) sich in Richtung der Sockelachse erstreckend die Figur (2) angebracht ist, und wobei das Gewicht des Sockels (3) durch das Sockelmaterial selbst gebildet wird, der Sockel (3) aus einem Vollmaterial hergestellt ist, und der Sockel (3) einstückig ausgeführt ist, dadurch gekennzeichnet, dass der Durchmesser (D2) der Sockelunterfläche (10) zwischen 57 % und 76 %, vorzugsweise etwa 66 %, des Sockeldurchmessers (D1) beträgt.

2. Spielfigur nach Anspruch 1, dadurch gekennzeichnet, dass die Sockeloberkante (8) nach Art einer Fase abgeschrägt ausgeführt ist und eine Breite (B3) aufweist, die zwischen 15 % und 40 %, vorzugsweise etwa 27 %, der Sockelhöhe (H1) ausmacht.

3. Spielfigur nach Anspruch 1, dadurch gekennzeichnet, dass der Sockel (3) zwischen der Sockeloberkante (8) und der Sockelunterfläche (10) nach aussen durch eine umlaufende Sockelrundung (11) begrenzt ist, deren Rundungsradius (r) vorzugsweise etwa 38 %, des Sockeldurchmessers (D1) beträgt.

4. Spielfigur nach Anspruch 3, dadurch gekennzeichnet, dass zwischen der Sockeloberkante (8) und der Sockelrundung (11) ein senkrecht stehender, umlaufender Sockelrand (9) vorgesehen ist, welcher eine Höhe (H3) aufweist, die 3 % bis 30 %, vorzugsweise etwa 3,6 %, der Sockelhöhe (H1) beträgt.

5. Spielfigur nach einem der Ansprüche 2 bis 4, dadurch gekennzeichnet, dass die Sockeloberkante (8) mit der Horizontalen einen Winkel (w) zwischen 40° und 80°, vorzugsweise 61,5°, einschliesst.

6. Spielfigur nach einem der Ansprüche 1 bis 5, dadurch gekennzeichnet, dass die Sockelhöhe (H1) zwischen 20 % und 27 %, vorzugsweise etwa 26,2 %, des Sockeldurchmessers (D1) beträgt.

7. Spielfigur nach einem der Ansprüche 1 bis 6, dadurch gekennzeichnet, dass die Figur (2) eine Höhe (H2) aufweist, welche zwischen 125 % und 180 %, vorzugsweise etwa 147 %, des Sockeldurchmessers (D1) beträgt.

8. Spielfigur nach Anspruch 7, dadurch gekennzeichnet, dass die Figur (2) plattenförmig und in ihrer Randkontur symmetrisch zu einer Mittelebene ausgebildet und auf dem Sockel (3) zentriert angeordnet ist.

9. Spielfigur nach Anspruch 8, dadurch gekennzeichnet, dass die Figur (2) einen Kopf (6), Schultern (5) mit einer Schulterbreite (B1) und Beine (4) aufweist, welche Beine (4) mit einer Fussbreite (B2) auf der Sockeloberfläche (7) enden, dass die Fussbreite (B2) kleiner ist als die Schulterbreite (B1), und dass die Randkontur zwischen den Beinen (4) und den Schultern (5) konkav verläuft.

10. Spielfigur nach einem der Ansprüche 1 bis 9, dadurch gekennzeichnet, dass das Gewicht der Figur (2) nicht mehr als 12,5 %, insbesondere zwischen 8 und 9 %, vom Gewicht des Sockels (3) beträgt.

11. Spielfigur nach Anspruch 10, dadurch gekennzeichnet, dass der Sockel (3) aus Polystyrol PS mit einer Dichte von 1,05 g/cm³ und die Figur (2) aus Styropor mit einer Dichte von 60-150 g/dm³ hergestellt sind.

12. Tischfussballspiel mit einem Ball und einer Mehrzahl von Spielfiguren, welche jeweils mit einem Sockel zum Spielen des Balles ausgestattet sind, dadurch gekennzeichnet, dass als Spielfiguren jeweils gemäss einem der Ansprüche 1 bis 11 ausgebildet sind.

## Claims

1. Playing figure (1) for a table football game playable with a ball, said playing figure comprising a disk-like base (3) rotationally symmetrical about a base axis for playing the ball with a base diameter (D1) and a base height (H1), as well as a figure (2), the base (3) being defined on its underside by a planar base bottom surface (10) with a diameter (D2) and on its top side by a base top surface (7) bounded by a base upper edge (8) and to said base top surface (7) is fitted in the direction of the base axis the figure (2), and in which the weight of the base (3) is formed by the base material, the base (3) is made from a solid material and the base (3) is constructed in one piece, characterized in that the diameter (D2) of the base bottom surface (10) is between 57 and 76%, preferably approximately 66% of the base diameter (D1).

2. Playing figure according to claim 1, characterized in that the base upper edge (8) is inclined in the manner of a bevel and has a width (B3), which is between 15 and 40%, preferably approximately 27% of the base height (H1).

3. Playing figure according to claim 1, characterized in that the base (3) between the base upper edge (8) and the base bottom surface (10) is outwardly bounded by a circumferential base curvature (11), whose radius of curvature (r) is preferably approximately 38% of the base diameter (D1).

4. Playing figure according to claim 3, characterized in that between the base upper edge (8) and the base curvature (11) is provided a vertically standing, circumferential base border (9), which has a height (H3) between 3 and 30%, preferably approximately 3.6% of the base height (H1).

5. Playing figure according to one of the claims 2 to 4, characterized in that the base upper edge (8) forms with the horizontal an angle (w) between 40 and 80°, preferably 61.5°.

6. Playing figure according to one of the claims 1 to 5, characterized in that the base height (H1) is between 20 and 27%, preferably approximately 27.2% of the base diameter (D1).

7. Playing figure according to one of the claims 1 to 6, characterized in that the figure (2) has a height (H2), which is between 125 and 180%, preferably approximately 147% of the base diameter (D1).

8. Playing figure according to claim 7, characterized in that the figure (2) is plate-like and its marginal contour is symmetrical to a median plane and is centred on the base (3).

9. Playing figure according to claim 8, characterized in that the figure (2) has a head (6), shoulders (5) with a shoulder width (B1) and legs (4), said legs (4) terminating with a foot width (B2) on the base top surface (7), that the foot width (B2) is smaller than the shoulder width (B1), and that the marginal contour between the legs (4) and the shoulders (5) is concave.

10. Playing figure according to one of the claims 1 to 9, characterized in that the weight of the figure (2) is no more than 12.5%, particularly between 8 and 9% of the weight of the base (3).

11. Playing figure according to claim 10, characterized in that the base (3) is made from polystyrene PS with a density of 1.05 g/cm³ and the figure (2) from Styropor with a density of 60 to 150 g/dm³.

12. Table football game with a ball and a plurality of playing figures, which are in each case equipped with a base for playing the ball, characterized in that the playing figures are in each case constructed according to one of the claims 1 to 11.

## Revendications

1. Figure de jeu pour un baby-foot auquel on joue avec une balle, laquelle figure de jeu (1) comporte un socle (3) en forme de disque, à symétrie de révolution autour d'un axe du socle, destiné à frapper la balle, présentant un diamètre de socle (D1) et une hauteur de socle (H1), ainsi qu'une figure (2), le socle (3) étant délimité sur sa face inférieure par une surface inférieure de socle (10) plane d'un diamètre (D2) et sur sa face supérieure, par une surface supérieure de socle (7), bordée par un bord supérieur de socle (8), la figure (2) étant fixée sur ladite surface supérieure de socle (7), en s'étendant dans la direction de l'axe du socle, et le poids du socle (3) étant formé par le matériau du socle lui-même, le socle (3) étant fabriqué dans un matériau massif et le socle (3) étant réalisé d'une seule pièce, caractérisée en ce que le diamètre (D2) de la surface inférieure de socle (10) est compris entre 57 % et 76 %, de préférence égal à 66 % du diamètre (D1) du socle.

2. Figure de jeu selon la revendication 1, caractérisée en ce que le bord supérieur de socle (1) est biseauté à la manière d'un chanfrein et présente une largeur (B3), qui représente de 15 % à 40 %, de préférence environ 27 % de la hauteur (H1) du socle.

3. Figure de jeu selon la revendication 2, caractérisée en ce que le socle (3) entre le bord supérieur (8) et la surface inférieure (10), est délimité vers l'extérieur par un arrondi de socle (11) périphérique, dont, le rayon (r) est de préférence égal à 38 % environ du diamètre (D1) du socle.

4. Figure de jeu selon la revendication 3, caractérisée en ce qu'entre le bord supérieur (8) et l'arrondi (11) du socle est prévu un bord de socle (9) périphérique, se tenant verticalement qui présente une hauteur (H3), qui est comprise entre 3 % et 30 %, de préférence égale à 3,6 % environ, de la hauteur (H1) du socle.

5. Figure de jeu selon l'une des revendications 1 à 4, caractérisée en ce que le bord supérieur (8) du socle forme avec l'horizontale un angle (w) compris entre 40° et 80°, de préférence égal à 61,5°.

6. Figure de jeu selon l'une des revendications 1 à 5, caractérisée en ce que la hauteur (H1) du socle est comprise entre 20 % et 27 %, de préférence égale à 26,2 % environ, du diamètre (D1) du socle.

7. Figure de jeu selon l'une des revendications 1 à 6, caractérisée en ce que la figure (2) présente une hauteur (H2), qui est comprise entre 125 % et 180 %, de préférence égale à 147 % environ, du diamètre (D1) du socle.

8. Figure de jeu selon la revendication 7, caractérisée en ce que la figure (2) est en forme de plaque et est symétrique dans son contour de bordure par rapport à un plan médian et est centrée sur le socle (3).

9. Figure de jeu selon la revendication 8, caractérisée en ce que la figure (2) présente une tête (6) des épaules (5) avec une largeur d'épaules (B1) et des jambes (4), lesquelles jambes (4) se terminent par une largeur de pied (B2) sur la surface supérieure (7) du socle, telle que la largeur de pied (B2) est inférieure à la largeur d'épaules (B1) et en ce que le contour de bordure est concave entre les jambes (4) et les épaules (5).

10. Figure de jeu selon l'une des revendications 1 à 9, caractérisée en ce que le poids de la figure (2) ne représente pas plus de 12,5 %, en particulier est compris entre 8 et 9 %, du poids du socle (3).

11. Figure de jeu selon la revendication 10, caractérisée en ce que le socle (3) est en polystyrène (PS) d'une densité de 1,05 g/cm³ et la figure (2) est en styropor d'une densité de 60 à 150 g/dm³.

12. Baby-foot avec une balle et une pluralité de figures de jeu , qui sont équipées chacune d'un socle pour frapper la balle, caractérisé en ce que les figures de jeu sont réalisées chacune selon l'une des revendications 1 à 11.
